# FASCICULE DE BREVET EUROPEEN

(11) **EP 1 708 590 B1**
(45) Date de publication et mention de la délivrance du brevet: **19.03.2008**
(21) Numéro de dépôt: 05717452.6
(22) Date de dépôt: 20.01.2005
(51) Int. Cl.: A46B 17/04

(54) **CAPUCHON DE PROTECTION DES SOIES D`UNE POINTE DE PINCEAU OU ANALOGUE**
KAPPE ZUM SCHUTZ DER BORSTEN/HAARE AM ENDE EINES PINSELS O. Ä.
CAP FOR PROTECTING THE BRISTLES ON THE END OF A PAINTBRUSH OR THE LIKE

(30) Priorité: 22.01.2004 FR 0400573
(43) Date de publication de la demande: 11.10.2006
(73) Titulaire: Arjowiggins Canson, Vidalon - Davezieux 07100 Annonay (FR)
(72) Inventeur: BARRE, Bertrand, F-01330 Lapeyrouse (FR); LEPAGE, Francis, F-69380 Dommartin (FR)
(74) Mandataire: Tanty, François
(86) Numéro de dépôt international: PCT/FR2005/000122
(87) Numéro de publication internationale: WO 2005/079627

(56) Documents cités:
- DE-A- 19 646 723
- DE-C- 206 635
- DE-C- 4 215 896
- DE-U- 1 896 066
- DE-U- 8 812 198

## Description

L'invention est du domaine des capuchons pour protéger la pointe d'un pinceau ou analogue. Elle a pour objet un tel capuchon facilement amovible, offrant néanmoins une protection efficace et pérenne de la pointe du pinceau, pour son transport notamment.

On rappelle qu'un pinceau est principalement constitué d'un manche porteur à son extrémité distale de soies qui sont maintenues sur le manche par l'intermédiaire d'une virole. Ici et dans la suite de la description de l'invention, le terme «soies» doit se comprendre au sens générique et qualifie tous types de fibres utilisées pour fabriquer la pointe (appelée aussi touffe) du pinceau, ces fibres étant naturelles et/ou synthétiques. Un problème général posé réside dans la fragilité et la souplesse des soies, qui rendent utile leur protection lorsque le pinceau n'est pas utilisé, notamment au cours de son transport. A cet effet, il a été proposé par l'art antérieur des capuchons pour la protection des soies, rapportables de manière réversible sur le manche du pinceau.

On relèvera à ce stade de la description de la présente invention qu'un tel capuchon doit satisfaire à un compromis entre différentes qualités offertes par sa structure. Ces qualités résident notamment dans une protection efficace des soies, dans une pérennité du capuchon malgré sa manipulation fréquente et régulière, dans sa fixation ferme sur le manche du pinceau qui ne doit néanmoins pas faire obstacle à son retrait aisé, dans sa maniabilité confortable nécessaire pour ne pas rendre rédhibitoire son utilisation, et dans sa conformation et son aspect extérieur agréables susceptibles de séduire un utilisateur réputé sensible à l'esthétisme de par le domaine d'application du pinceau à la peinture d'art, voire au maquillage ou analogue.

Il a été par exemple proposé un capuchon agencé en manchon cylindrique pour coiffer les soies à partir de son enfilement sur le manche. Un inconvénient lié à l'utilisation d'un tel capuchon réside dans son passage sur le manche à partir de l'une ou de l'autre des extrémités du pinceau. Il apparaît, en effet, qu'un passage à rebrousse-poils du manchon à partir de l'extrémité distale du pinceau provoque inévitablement une déformation et/ou une altération préjudiciables des soies, tandis qu'un passage par l'extrémité proximale du pinceau, tel que proposé par le document FR2642283 (DA VINCI), est inadapté et d'une utilisation fastidieuse. En outre, de telles modalités d'installation du capuchon rendent impossible l'équipement avantageux du bout proximal du manche du pinceau, d'un accessoire présentant un encombrement latéral conséquent, tel qu'un grattoir, une palette ou un couteau à peinture par exemple.

Il a aussi été proposé par le document DE4215896 (FOERSTER) d'organiser le capuchon en un boîtier constitué de coques, qui sont articulées l'une à l'autre et qui sont déformables pour leur emboîtement coopérant par chevauchement. La fixation du boîtier sur le manche du pinceau s'effectue par serrage de ce dernier conjointement par les coques en position de fermeture du boîtier, par l'intermédiaire de manchons déformables glissés en force sur le manche. On relèvera l'antagonisme des efforts en présence pour d'une part verrouiller fermement le boîtier en position de fermeture et d'autre part fixer ce dernier sur le manche du pinceau.

Il a encore été proposé par le document DE206635 (MEIER) d'organiser le capuchon en cuilleron prolongé d'un berceau déformable pour sa fixation par emboîtement latéral sur le manche du pinceau. Un tel capuchon n'offre qu'une protection partielle des soies et des modalités d'utilisation pour sa fixation et son retrait qui rendent sa manipulation délicate et son efficacité pérenne douteuse.

Il en ressort que de tels capuchons ne répondent pas de manière satisfaisante au compromis susvisé, avec pour conséquence une utilisation au quotidien qui tend à être négligée par les utilisateurs.

L'objet de la présente invention est de proposer un capuchon de protection d'un pinceau qui satisfait aux besoins dans le domaine, à partir d'une structure du capuchon qui réponde au mieux aux exigences du compromis susvisé, pour susciter son utilisation dans des conditions satisfaisantes pour les utilisateurs.

Selon la présente invention, un capuchon de protection des soies d'une pointe de pinceau comporte les caractéristiques suivantes, prises seules ou en combinaison :
1) Le capuchon comporte, un boîtier associant d'une part des moyens pour sa fixation facilement réversible sur une virole ménagée à l'extrémité distale du manche du pinceau, et d'autre part deux coques articulées l'une à l'autre à l'une de leurs extrémités et rabattables l'une vers l'autre pour la fermeture du boîtier.
2) L'une des coques, fixe, est prolongée par un berceau rigide de réception de la virole, ce berceau formant notamment une semelle de réception de l'autre coque, mobile, et étant équipé au moins au voisinage de ses extrémités respectives d'organes distants de prise respective de la virole par déformation élastique de ces derniers.
3) Le boîtier étant équipé de moyens de verrouillage de sa fermeture par emboîtement des coques entre elles, la coque mobile est équipée à son extrémité distale d'un organe de verrouillage en position de fermeture du boîtier qui coopère par emboîtement avec un organe de verrouillage complémentaire que comporte la coque fixe, de sorte qu'en position de fermeture du boîtier, les coques soient maintenues en superposition juxtaposées l'une contre l'autre à la périphérie de leur débouché.

En outre, le capuchon de l'invention comporte les dispositions secondaires suivantes :
Les organes de prise sont préférentiellement composés d'un organe proximal de prise au moins à butée axiale coopérant avec un relief complémentaire de la virole, et d'un organe distal de prise au moins à retenue radiale par prise périphérique localisée de la virole. Ces dispositions sont telles que l'accrochage de l'organe proximal de prise sur le manche du pinceau lui confère à cet organe une fonction de point pivot, autour duquel le berceau bascule jusqu'à la prise radiale de la virole par l'organe distal de prise.

En outre, les organes de prise du berceau sont avantageusement organisés en mâchoires dont les mors sont agencés en au moins une lèvre radiale, dont le profil est de préférence à facettes pour saisir la virole par points distants.

Le berceau comporte préférentiellement à sa face extérieure une nervure dorsale de rigidification pour renforcer sa robustesse. Cette nervure dorsale s'étend notamment depuis l'extrémité proximale du berceau vers la zone de jonction de ce dernier avec la coque fixe. De préférence, la face extérieure de la coque fixe et la nervure dorsale affleurent sensiblement.

Les organes de verrouillage des coques sont plus précisément constitués chacun d'un jeu de reliefs latéraux antagonistes à saillie radiale, qui sont respectivement ménagées aux extrémités correspondantes des coques en une zone sensiblement radialement médiane du boîtier.

De préférence, le boîtier est équipé de moyens de guidage de la coque mobile entre les positions d'ouverture et de fermeture du boîtier, qui sont constitués d'organes coopérant de guidage que les coques comportent respectivement à la périphérie de leur débouché. Ces organes sont avantageusement formés par une feuillure de positionnement en superposition des coques entre elles, ménagée le long de la périphérie du débouché de l'une quelconque au moins des coques pour la réception du bord de l'autre coque.

On notera que cette feuillure au moins est préférentiellement continue pour un guidage régulier et ininterrompu de la coque mobile, sinon est discontinue en étant composé d'éléments successifs distants.

La coque mobile comporte avantageusement des ailes latérales de préhension pour sa saisie et la manoeuvre au moins à l'ouverture, sinon aussi à la fermeture, du boîtier par l'utilisateur. De préférence, les ailes latérales de préhension sont ménagées en prolongement des reliefs latéraux de la coque mobile. Ces dispositions permettent en outre de renforcer l'extrémité distale de la coque mobile formant débouché du passage du manche, qui est soumise à des contraintes répétées de déformation pour le verrouillage de la fermeture du boîtier, contrairement à l'extrémité correspondante de la coque fixe qui est renforcée par la solidarisation de cette dernière au berceau.

L'une quelconque au moins des coques comporte avantageusement des ouvertures d'aération, en particulier conformées en fentes axiales, de sorte que lesdites ouvertures autorisent une circulation conséquente d'air sans pour autant porter significativement atteinte à la rigidité de la coque, à travers la paroi de laquelle coque les ouvertures d'aération sont ménagées.

Selon un cas particulier de l'invention, le capuchon comporte un passage d'air pour permettre, en position de fermeture, une circulation d'air, notamment à travers son extrémité distale, ce passage prévenant les risques d'étouffement en cas d'ingestion accidentelle du capuchon. Plus particulièrement, ledit passage d'air est formé par des ouvertures ménagées en regard à travers respectivement la coque fixe 7 et la coque mobile 8.

Selon un mode de réalisation préféré de l'invention, ledit capuchon de protection est réalisé en un matériau plastique élastiquement déformable. Avantageusement, ledit matériau plastique est transparent. A titre de matériaux plastiques transparents, on peut citer par exemple le polypropylène, le polycarbonate, le polystyrène, le polymère d'acrylonitrile-butadiène-styrène (ABS) et le polyamide. Selon un mode préféré de réalisation de l'invention, ledit capuchon de protection est réalisé en polyamide. Ce dernier matériau plastique transparent et élastiquement déformable présente l'avantage de conserver ses caractéristiques mécaniques d'élasticité et par conséquent permet au capuchon selon l'invention de pouvoir s'adapter aisément à différents diamètres de pinceaux. En outre, le polyamide est un matériau qui présente la particularité de résister aux solvants et s'avère ainsi un matériau particulièrement approprié pour l'invention.
Selon un mode de réalisation préféré de l'invention, le capuchon de protection en matériau plastique transparent est réalisé par moulage.

La présente invention sera mieux comprise, et des détails en relevant apparaîtront, à la description qui va en être faite d'une forme préférée de réalisation, en relation avec les figures des planches annexées dans lesquelles :
La fig.1 et la fig.2 sont des illustrations en perspective d'un pinceau équipé d'un capuchon selon la présente invention, respectivement en position d'ouverture et en position de fermeture de ce dernier.
La fig.3 et la fig.4 sont des illustrations en perspective du capuchon représenté sur les figures précédentes, respectivement en position d'ouverture et en position de fermeture de ce dernier.
La fig.5 et la fig.6 sont des illustrations en perspective d'une coque mobile participante du capuchon illustré sur les figures précédentes, respectivement en vue de dessus et vue de dessous.
La fig.7 est une illustration en perspective vue de dessus d'un berceau prolongé d'une coque fixe pour former un élément monobloc participant d'un capuchon illustré sur les fig.1 à fig.4.
La fig.8 est une illustration en perspective, vue de bout proximal, d'un capuchon selon une variante préférée de réalisation de l'invention.
La fig.9 est une illustration en perspective d'une coque mobile du capuchon représenté sur la fig.8.
La fig.10 est une illustration en perspective d'une coque fixe du capuchon représenté sur la fig.8.

Sur les fig.1 et fig.2, un pinceau 1,2,3 est équipé d'un capuchon pour protéger les soies 1 qu'il porte à l'extrémité distale de son manche 2, à laquelle les soies sont fixées par l'intermédiaire d'une virole 3 sertie sur le manche 2 à la manière habituelle dans le domaine.

Le capuchon est constitué en tout et pour tout de deux éléments monoblocs distincts 6,7 et 8 articulés l'un à l'autre. Un premier élément 6,7 est fixé sur la virole 3 du pinceau tandis que l'extrémité proximale d'un deuxième élément 8 est monté mobile sur l'extrémité distale du premier élément 6,7. On notera que les deux éléments 6,7 et 8 sont avantageusement réalisés par moulage et assemblées en articulation l'un à l'autre par emboîtement.

Le premier élément 6,7 est composé d'un berceau longiforme 6 solidaire d'une coque fixe ventrue 7, sur l'extrémité distale de laquelle coque fixe 7 est articulé le deuxième élément 8, lui-même agencé en une coque ventrue 8 rendue mobile sur la coque fixe 7. Les coques fixe 7 et mobile 8 forment conjointement un boîtier 7,8 de protection des soies 1 du pinceau 1,2,3. On notera à ce stade de la description que la coque mobile 8 comporte au moins en partie une paroi 21 réalisée en un matériau transparent, pour permettre un accès visuel aux soies 1 du pinceau par l'utilisateur à travers la coque mobile 8 nonobstant la fermeture du boîtier 7,8.

Il apparaît plus particulièrement sur la fig.2 la conformation globalement ovoïde du boîtier 7,8, résultant des conformations ventrues des coques 7,8 et de leur maintien en superposition juxtaposée. Cette conformation du boîtier 7,8 confère au capuchon une esthétique particulière à laquelle est réputé sensible l'utilisateur, et confère au capuchon une structure exempte d'arêtes vives susceptibles de constituer des zones inopportunes d'accroche d'objets environnant et de rétention de salissures inopportune au regard du domaine d'application de l'invention.

Sur les fig.3 et fig.4, le berceau 6 est équipé de deux organes de prise 4,5 sur la virole 3, qui sont agencés en collier ouvert leur conférant un caractère élastiquement déformable. Un premier organe proximal de prise 4 coopère par emboîtement avec un relief complémentaire 9 de sertissage que comporte la virole 3 pour sa saisie à prise au moins axiale sinon aussi radiale. Un deuxième organe distal de prise 5 procure une prise radiale de la virole 3 par le berceau dans une zone distale de cette dernière 3, voire aussi une prise axiale dans le cas échéant où la virole est pourvue d'un deuxième relief de sertissage dans cette zone.

Les organes de prise 4,5 sont organisés en mâchoires pour une saisie ferme de la virole 3. Les mors des mâchoires sont constitués d'un couple de lèvres radiales 12, qui sont conformées en facettes pour ménager chacune un doigt médian 10 et deux butées périphériques 11 d'appui, pour optimiser l'exploitation des efforts de saisie du manche générés par la déformation élastique des organes de prise 4,5.

On notera que ces derniers 4,5 sont issus du berceau 6 duquel ils sont conjointement formés par moulage, en étant séparés de celui-ci 6 par des saignées 13 favorisant leur déformation sans pour autant altérer la rigidité globale du berceau 6.

Ces dispositions favorisent l'aisance du positionnement du capuchon sur le pinceau, et un maintien ferme de celui-ci sur la virole 3 qui ne fait pas obstacle à son retrait aisé par l'utilisateur.

On relèvera que la manipulation du capuchon est susceptible d'être effectuée par l'utilisateur sans risque d'altération des soies 1 protégées par le boîtier 7,8. En effet, lors d'une pose du capuchon sur la virole 3, l'organe proximal de prise 4 constitue avantageusement un organe de butée axiale et d'accrochage du capuchon sur le pinceau, autour duquel organe proximal 4 pivote le capuchon jusqu'à la saisie de la zone distale de la virole 3 par l'organe distal de prise 5.

Le berceau 6 comporte à sa face extérieure une nervure dorsale de rigidification 14 qui s'étend depuis son extrémité proximale vers sa zone de jonction avec la coque fixe 7. Cette nervure 14 confère au berceau 6 une robustesse idoine, sans pour autant faire obstacle à la déformabilité des organes de prise, notamment à l'encontre d'une flexion longitudinale du berceau susceptible de provoquer le déboîtement spontané du capuchon au-delà de la virole 3.

Plus particulièrement sur la fig.3, les coques 7,8 comportent des reliefs longitudinaux antagonistes 16,17 à saillie radiale, associant des griffes 16 ménagées sur la coque mobile 8 et des évidements 17 de réception de ces griffes 16 ménagés dans la coque fixe 7. Ces reliefs 16,17 constituent des moyens de verrouillage de la fermeture du boîtier 7,8 par rabat de la coque mobile vers la coque fixe jusqu'à leur mise en superposition juxtaposée. Ces reliefs antagonistes 16,17 sont préférentiellement ménagés au voisinage du débouché des coques 7,8 à travers lequel s'étend le manche 2 du pinceau. Par ailleurs, une feuillure 19 est ménagée en bordure de la périphérie du débouché de la coque fixe 7 pour guider la coque mobile 8 lors de sa manoeuvre et éviter sa mise de guingois susceptible d'altérer sa liaison articulée avec la coque fixe 7.

La coque mobile 8 comporte également des ailes latérales de préhension 20 pour la manoeuvre à l'ouverture et à la fermeture du boîtier 7,8 par l'utilisateur. Ces ailes 20 sont ménagées en prolongement latéral des griffes 16 de la coque mobile 8, avec lesquelles elles coopèrent pour constituer un organe de renfort du débouché de cette dernière.

Sur la fig.7, la coque fixe 7 comporte des fentes d'aération 15 pour permettre une circulation d'air conséquente entre le volume intérieur du boîtier 7,8 et son environnement extérieur. L'extension axiale de ces fentes, de faible largeur, autorise une telle circulation d'air sans pour autant porter significativement atteinte à la rigidité de la coque fixe 7.

Sur la variante de réalisation illustrée sur les fig.8 à fig.10, le capuchon comporte en outre un passage d'air pour permettre, en position de fermeture, une circulation d'air à travers son bout distal. Ces dispositions visent à sécuriser l'utilisation du capuchon, notamment au regard de son ingestion inopinée par un enfant, la circulation d'air à travers le bout distal du capuchon permettant le cas échéant à l'enfant de respirer. Ce passage d'air est formé par des ouvertures ménagées en regard à travers respectivement la coque fixe 7 et la coque mobile 8. Plus précisément, la coque fixe 7 comporte à son extrémité distale une chape 22 pour la réception articulée d'une bague 23 que comporte la coque mobile 8. La liaison articulée entre la bague 23 et la chape 22 est réalisée par l'intermédiaire d'ergots latéraux 24 que comporte la chape 22 de la coque fixe 7, pour la réception par emboîtement de la bague 23. On relèvera que ces dispositions de liaison articulée de la coque mobile 8 sur la coque fixe 7 sont analogues à celles correspondantes des formes de réalisation illustrées sur les fig.1 à fig.7.

L'ouverture de la coque mobile 8 est composée de deux orifices 25 et 26 ménagés en opposition à la périphérie de la bague 23, tandis que l'ouverture de la coque fixe 7 est quant à elle formée d'un dégagement radial 27 ménagé sur une cloison distale de la coque fixe 7, cloison qui délimite le fond de la chape 22.

## Revendications

1. Capuchon de protection des soies (1) d'une pointe de pinceau (1,2,3), ce capuchon comportant un boîtier (7,8) associant des moyens (4,5) pour sa fixation facilement réversible sur une virole (3) ménagée à l'extrémité distale du manche (2) du pinceau, avec deux coques (7,8) articulées l'une à l'autre à l'une de leurs extrémités et rabattables l'une vers l'autre pour la fermeture du boîtier (7,8), ce dernier étant équipé de moyens de verrouillage de sa fermeture par emboîtement des coques (7,8) entre elles, **caractérisé en ce que** l'une (7) des coques, fixe, est prolongée par un berceau rigide (6) de réception de la virole (3), ce berceau étant équipé au moins au voisinage de ses extrémités respectives d'organes de prise (4,5) respective de la virole (3) par déformation élastique de ces derniers (4,5), tandis que l'autre coque (8), mobile, est équipée à son extrémité distale d'un organe de verrouillage (16) en position de fermeture du boîtier (7,8) par superposition juxtaposée, qui coopère par emboîtement avec un organe de verrouillage complémentaire (17) que comporte la coque fixe (7).

2. Capuchon selon la revendication 1, **caractérisé en ce que** les organes de prise (4,5) sont composés d'un organe proximal (4) de prise au moins à butée axiale coopérant avec un relief complémentaire (9) de la virole (3), et d'un organe distal (5) de prise au moins à retenue radiale par prise périphérique localisée de la virole (3), de sorte que l'accrochage de l'organe proximal (4) de prise sur la virole (3) du pinceau confère à cet organe une fonction de point de pivot, autour duquel le berceau (6) bascule jusqu'à la prise radiale de la virole (3) par l'organe distal (5) de prise.

3. Capuchon selon l'une quelconque des revendications précédentes, **caractérisé en ce que** les organes de prise (4,5) du berceau (6) sont organisés en mâchoires dont les mors sont agencés en au moins une lèvre radiale (12).

4. Capuchon selon la revendication 3, **caractérisé en ce que** le profil de la lèvre radiale (12) est à facettes pour saisir la virole par points distants (10,11).

5. Capuchon selon l'une quelconque des revendications précédentes, **caractérisé en ce que** le berceau (6) comporte à sa face extérieure une nervure dorsale de rigidification (14) qui s'étend depuis son extrémité proximale vers sa zone de jonction avec la coque fixe (7).

6. Capuchon selon la revendication 5, **caractérisé en ce que** la nervure dorsale (14) et la face extérieure de la coque fixe (7) affleure sensiblement.

7. Capuchon selon l'une quelconque des revendications précédentes, **caractérisé en ce que** les organes de verrouillage (16,17) des coques (7,8) sont constitués chacun d'un jeu de reliefs latéraux antagonistes à saillie radiale, qui sont respectivement ménagées aux extrémités correspondantes des coques (7,8) en une zone sensiblement radialement médiane du boîtier (7,8).

8. Capuchon selon l'une quelconque des revendications précédentes, **caractérisé en ce que** le boîtier (7,8) est équipé de moyens de guidage (19) de la coque mobile (8) vers la position de fermeture du boîtier (7,8), formés d'organes coopérant de guidage que les coques (7,8) comportent respectivement à la périphérie de leur débouché.

9. Capuchon selon la revendication 8, **caractérisé en ce que** les organes coopérants de guidage (19) des coques (7,8) sont formés par une feuillure (19) de positionnement en superposition des coques (7,8) entre elles, cette feuillure (19) étant ménagée le long de la périphérie du débouché de l'une quelconque au moins des coques (7,8) pour la réception du bord de l'autre coque.

10. Capuchon selon l'une quelconque des revendications précédentes, **caractérisé en ce que** la coque mobile (8) comporte des ailes latérales de préhension (20) pour sa saisie et la manoeuvre au moins à l'ouverture du boîtier (7,8) par l'utilisateur.

11. Capuchon selon la revendication 8, **caractérisé en ce que** les ailes latérales de préhension (20) sont ménagées en prolongement des reliefs latéraux (16,17) de la coque mobile (8), pour renforcer l'extrémité distale de cette dernière (8) formant débouché du passage du manche (2).

12. Capuchon selon l'une quelconque des revendications précédentes, **caractérisé en ce que** l'une quelconque au moins des coques (7,8) comporte des ouvertures d'aération (15), en particulier conformées en fentes axiales, de sorte que lesdites ouvertures (15) autorisent une circulation conséquente d'air sans pour autant porter significativement atteinte à la rigidité de la coque à travers la paroi de laquelle les ouvertures d'aération (15) sont ménagées.

13. Capuchon selon l'une quelconque des revendications précédentes, **caractérisé en ce qu'**il comporte un passage d'air pour permettre, en position de fermeture, une circulation d'air à travers son extrémité distale.

14. Capuchon selon la revendication 13, **caractérisé en ce que** ledit passage d'air est formé par des ouvertures ménagées en regard à travers respectivement la coque fixe (7) et la coque mobile (8).

## Claims

1. A cap for protecting the bristles (1) on the end of a paintbrush (1,2,3), this cap including a housing (7,8) with means (4,5) for its easily reversible fixing on a ferrule (3) provided at the distal end of the handle (2) of the paintbrush, with two shells (7,8) articulated together at one of their ends and capable of being folded down one toward the other in order to close the housing (7,8), the latter being provided with means for locking its closure by means of mutual nesting of the shells (7,8), **characterized in that** one (7) of the shells, which is fixed, is extended by a rigid cradle (6) for receiving the ferrule (3), this cradle being provided, at least in the vicinity of its respective ends, with members (4,5) for respective gripping of the ferrule (3) by means of elastic deformation of the members (4,5), while the other shell (8), which is movable, is provided at its distal end with a member (16) for locking in the closed position of the housing (7,8) by means of juxtaposed superimposition, which interacts by means of nesting with a complementary locking member (17) of the fixed shell (7).

2. The cap as claimed in claim 1, **characterized in that** the gripping members (4,5) are composed of a proximal member (4) for gripping at least with an axial stop interacting with a complementary relief (9) of the ferrule (3), and of a distal member (5) for gripping at least with radial retention by means of localized peripheral gripping of the ferrule (3), such that the attachment of the proximal gripping member (4) on the ferrule (3) of the paintbrush gives this member a pivot-point function, about which the cradle (6) tilts as far as radial gripping of the ferrule (3) by the distal gripping member (5).

3. The cap as claimed in either of the preceding claims, **characterized in that** the gripping members (4,5) of the cradle (6) are organized in the form of jaws of which the clamping parts are arranged as at least one radial lip (12).

4. The cap as claimed in claim 3, **characterized in that** the profile of the radial lip (12) is faceted in order to grip the ferrule via distant points (10,11).

5. The cap as claimed in one of the preceding claims, **characterized in that** the cradle (6) includes, on its outer face, a dorsal stiffening rib (14) extending from its proximal end toward the area where it joins the fixed shell (7).

6. The cap as claimed in claim 5, **characterized in that** the dorsal rib (14) and the outer face of the fixed shell (7) are substantially flush.

7. The cap as claimed in one of the preceding claims, **characterized in that** the locking members (16,17) of the shells (7,8) each consist of a set of antagonistic lateral reliefs with radial extension, which are, respectively, provided at the corresponding ends of the shells (7,8) in a substantially radially median area of the housing (7, 8).

8. The cap as claimed in any one of the preceding claims, **characterized in that** the housing (7,8) is provided with means (19) for guiding the movable shell (8) toward the closed position of the housing (7,8), formed from interacting guide members of the shells (7,8), respectively, at the periphery of their orifice.

9. The cap as claimed in claim 8, **characterized in that** the interacting members (19) for guiding the shells (7,8) are formed by a rabbet (19) for mutual superimposed positioning of the shells (7,8), this rabbet (19) being provided along the periphery of the orifice of at least either one of the shells (7,8) in order to receive the edge of the other shell.

10. The cap as claimed in any one of the preceding claims, **characterized in that** the movable shell (8) includes lateral gripping wings (20) enabling it to be gripped and handled at least when the housing (7,8) is opened by the user.

11. The cap as claimed in claim 8, **characterized in that** the lateral gripping wings (20) are provided as an extension of the lateral reliefs (16,17) of the movable shell (8) in order to strengthen the distal end of the latter (8) forming an orifice for the passage of the handle (2).

12. The cap as claimed in any one of the preceding claims, **characterized in that** at least either one of the shells (7,8) includes ventilation openings (15), particularly shaped as axial slots, such that said openings (15) allow a sizeable circulation of air, without thereby significantly adversely affecting the stiffness of the shell, through the wall of which the ventilation openings (15) are provided.

13. The cap as claimed in any one of the preceding claims, **characterized in that** it includes an air passage to allow, in the closed position, a circulation of air via its distal end.

14. The cap as claimed in claim 13, **characterized in that** said air passage is formed by opposite openings made, respectively, through the fixed shell (7) and the movable shell (8).

## Patentansprüche

1. Schutzkappe für die Haare (1) der Spitze eines Pinsels (1, 2, 3), wobei diese Schutzkappe eine Kapsel (7, 8) umfasst, die Vorrichtungen (4, 5) für ein leichtes Festklemmen und Abnehmen der Schutzkappe auf bzw. von einer Pinselzwinge (3) aufweist, die am distalen Ende des Pinselstiels (2) angeordnet ist, sowie zwei Kapselschalen (7, 8) umfasst, die jeweils an einem ihrer Enden durch ein Scharnier verbunden sind und zum Schließen der Kapsel (7, 8) zueinander geklappt werden können, wobei diese Kapsel dergestalt mit Verschlußvorrichtungen für den Schließmechanismus ausgestattet ist, dass die Kapselschalen (7, 8) ineinandergreifen, **dadurch gekennzeichnet, dass** die eine, feststehende Kapselschale (7), durch eine steife Trägerschiene (6) zur Aufnahme des Pinselzwinge (3) verlängert ist, wobei diese Trägerschiene mindestens in der Nähe ihrer jeweiligen Enden mit Greifvorrichtungen (4, 5) zum Umgreifen der Pinselzwinge (3) durch federnde Verbiegung dieser Greifvorrichtungen (4, 5) ausgestattet ist, während die andere, bewegliche Kapselschale (3) an ihrem distalen Ende mit einer Verschlussvorrichtung (16) zur Schließung durch An- und Aufeinanderlegen in geschlossener Position der Kapsel (7, 8) ausgestattet ist, die mit einer ergänzenden Verschlussvorrichtung (17) an der feststehenden Kapselschale (7) ineinandergreift.

2. Schutzkappe nach Anspruch 1, **dadurch gekennzeichnet, dass** die Greifvorrichtungen (4, 5) aus einer proximalen Greifvorrichtung (4) mindestens mit einem axialen Anschlag bestehen, die mit einer entsprechenden Ausbuchtung (9) der Pinselzwinge (3) zusammenarbeitet, sowie aus einer distalen Greifvorrichtung (5) mindestens mit einer radialen Halterung zur räumlich begrenzten Umschließung der Pinselzwinge (3), so dass das Verhaken der proximalen Greifvorrichtung (4) an der Pinselzwinge (3) dieser Vorrichtung die Funktion eines Angelpunkts verleiht, um den die Trägerschiene (6) bis zum radialen Greifen der Pinselzwinge (3) durch die distale Greifvorrichtung (5) schwenkt.

3. Schutzkappe nach einem der vorstehenden Ansprüche, **dadurch gekennzeichnet, dass** die Greifvorrichtungen (4, 5) der Trägerschiene (6) als Klemmbacken ausgestaltet sind, deren Spannbacken mindestens eine Radiallippe (12) bilden.

4. Schutzkappe nach Anspruch 3, **dadurch gekennzeichnet, dass** das Profil der Radiallippe (12) Facetten aufweist, um die Pinselzwinge (3) an unterschiedlichen Kontaktpunkten (10, 11) festzuhalten.

5. Schutzkappe nach einem der vorstehenden Ansprüche, **dadurch gekennzeichnet, dass** die Trägerschiene (6) auf ihrer Außenseite eine Rückenverstärkungsrippe (14) aufweist, die sich von ihrem proximalen Ende bis zum Verbindungsbereich mit der feststehenden Kapselschale (7) erstreckt.

6. Schutzkappe nach Anspruch 5, **dadurch gekennzeichnet, dass** die Rückenverstärkungsrippe (14) und die Außenseite der feststehenden Kapselschale (7) etwa bündig sind.

7. Schutzkappe nach einem der vorstehenden Ansprüche, **dadurch gekennzeichnet, dass** die Verschlussvorrichtungen (16, 17) der Kapselschalen (7, 8) jeweils aus einer Gruppe von seitlichen, sich gegenüberliegenden, radial abstehenden Elementen bestehen, die jeweils an den entsprechenden Enden der Kapselschalen (7, 8) in einem etwa radial mittig gelegenen Bereich der Kapsel (7, 8) angeordnet sind.

8. Schutzkappe nach einem der vorstehenden Ansprüche, **dadurch gekennzeichnet, dass** die Kapsel (7, 8) Führungsvorrichtungen (19) zur Führung der beweglichen Kapselschale (8) in die Schließposition der Kapsel (7, 8) umfasst, wobei diese als ineinandergreifende Führungsvorrichtungen ausgebildet und jeweils am umlaufenden Rand der Öffnung der Kapselschalen (7, 8) gestaltet sind.

9. Schutzkappe nach Anspruch (8), **dadurch gekennzeichnet, dass** die ineinandergreifenden Führungsvorrichtungen (19) der Kapselschalen (7, 8) in Form einer Positionsnut (19) zur richtigen Auflage der Kapselschalen (7, 8) ausgeführt sind, wobei diese Nut (19) entlang des umlaufenden Randes der Öffnung mindestens einer der beiden Kapselschalen (7, 8) liegt, und den Rand der anderen Kapselschale aufnehmen kann.

10. Schutzkappe nach einem der vorstehenden Ansprüche, **dadurch gekennzeichnet, dass** die bewegliche Kapselschale (8) seitliche Griffflügel (20) für das Fassen und die Handhabung durch den Nutzer, unter anderem bei der Öffnung der Kapsel (7, 8), aufweist.

11. Schutzkappe nach Anspruch 8, **dadurch gekennzeichnet, dass** die seitlichen Griffflügel (20) in Verlängerung der seitlich abstehenden Elemente (16, 17) der beweglichen Kapselschale (8) angeordnet sind, um das distale Ende dieser beweglichen Kapselschale (8) zu verstärken, das die Öffnung zum Einführen des Pinselstiels (2) bildet.

12. Schutzkappe nach einem der vorstehenden Ansprüche, **dadurch gekennzeichnet, dass** mindestens eine der Kapselschalen (7, 8) Lüftungsöffnungen (15) enthält, insbesondere in Form axialer Schlitze, in der Weise dass die genannten Öffnungen (15) eine umfassende Luftzirkulation ermöglichen, ohne die Festigkeit der Kapselschale, in deren Wand die Lüftungsöffnungen (15) eingearbeitet sind, erheblich zu beeinträchtigen.

13. Schutzkappe nach einem der vorstehenden Ansprüche, **dadurch gekennzeichnet, dass** sie einen Luftgang aufweist, um im geschlossenen Zustand eine Luftzirkulation durch das distale Kapselende zu ermöglichen.

14. Schutzkappe nach Anspruch 13, **dadurch gekennzeichnet, dass** der genannte Luftgang durch gegenüberliegende Öffnungen in der feststehenden Kapselschale (7) und in der beweglichen Kapselschale (8) gebildet wird.
